# FASCICULE DE BREVET EUROPEEN

(11) **EP 3 510 317 B1**
(45) Date de publication et mention de la délivrance du brevet: **16.11.2022**
(21) Numéro de dépôt: 17748836.8
(22) Date de dépôt: 19.07.2017
(51) Int. Cl.: F17C 5/04

(54) **INSTALLATION, PROCÉDÉ POUR STOCKER ET RELIQUÉFIER UN GAZ LIQUÉFIÉ ET VÉHICULE DE TRANSPORT ASSOCIÉ**
ANLAGE, VERFAHREN ZUR LAGERUNG UND VERFLÜSSIGUNG EINES VERFLÜSSIGTEN GASES UND ZUGEHÖRIGES TRANSPORTFAHRZEUG
FACILITY, METHOD FOR STORING AND LIQUEFYING A LIQUEFIED GAS AND ASSOCIATED TRANSPORT VEHICLE

(30) Priorité: 06.09.2016 FR 1658258
(43) Date de publication de la demande: 17.07.2019
(73) Titulaire: L'Air Liquide Société Anonyme pour l'Etude et l'Exploitation des Procédés Georges Claude, 75007 Paris (FR)
(72) Inventeur: BERNHARDT, Jean-Marc, 38500 La Buisse (FR); DURAND, Fabien, 38340 Voreppe (FR); GONDRAND, Cécile, 38000 Grenoble (FR); GRABIE, Véronique, 38500 Coublevie (FR)
(74) Mandataire: Air Liquide
(86) Numéro de dépôt international: PCT/FR2017/051964
(87) Numéro de publication internationale: WO 2018/046809

(56) Documents cités:
- EP-A1- 1 682 814
- DE-A1-102013 018 333
- FR-A1- 3 028 306
- US-A- 3 302 416
- US-A1- 2010 000 253

## Description

La présente invention concerne une installation pour stocker et refroidir un gaz liquéfié, par exemple un gaz naturel liquéfié. De plus, la présente invention concerne un procédé de stockage pour stocker un gaz liquéfié.

On connait du document US3302416A une installation de stockage de gaz naturel liquéfié permettant de stocker le gaz naturel liquéfié pendant son transport vers un autre bâtiment. Le dispositif de refroidissement décrit dans le document US3302416A comprend plusieurs compresseurs, plusieurs moteurs, plusieurs échangeurs thermiques configurés pour refroidir du gaz liquéfié provenant du réservoir et au moins une source de réfrigération, extérieure à l'installation de stockage de gaz. La source de réfrigération correspond à un équipement indépendant par rapport aux compresseurs, échangeurs, etc. composant l'installation de stockage et permet de sous-refroidir des quantités limitées de gaz liquéfié stocké de manière à pouvoir éviter un apport de chaleur dans ladite installation; et de réinjecter le liquide sous-refroidi dans différentes zones de l'espace de stockage de manière à fournir des conditions de température relativement uniformes dans le gaz liquide stocké avec un minimum de perturbations des vapeurs stratifiées sur la surface liquide. Cette source de réfrigération peut être par exemple un contenant sous forme de bouteille de gaz, dit gaz de cycle.

DE102013018333 divulgue également une installation de stockage de gaz naturel liquéfié conformément au préambule. Cependant, l'installation de stockage décrite dans ce document comprend de nombreux composants indépendants, ce qui impose de nombreuses interfaces de liaison entre eux. En outre, ces nombreux composants forment un grand volume tampon qui nécessite d'être rempli à chaque démarrage de chaque cycle. L'usage d'un système interne permet de stocker le gaz de cycle servant à faire fonctionner l'installation, ledit gaz de cycle étant stocké dans un autre équipement extérieur quand il est chaud et remis dans le circuit de l'installation une fois qu'il est froid.

En outre, dans ce document, seule la fonction de transport est mise en exergue, on ne se soucie pas du chargement et du déchargement du gaz liquéfié. En effet, dans ce document, il est simplement décrit que pendant le transport du gaz liquéfié, on s'assure que la pression ne monte pas et donc on reliquéfie tout ce qui s'évapore. Cependant il n'est pas question de la décharge dudit gaz une fois arrivé à destination.

La liquéfaction du gaz naturel rend envisageable et rentable son transport par voie maritime. Pendant la navigation, sous les effets des entrées thermiques sur les stockages et des phénomènes de ballottement, de grandes quantités de gaz sont générés par évaporation. Pour réguler les fluctuations de pression résultantes, ce gaz évaporé peut être soit utilisé pour la propulsion, soit brûlé au niveau d'une torche soit reliquéfié. Tout transfert de liquide vers un stockage où les conditions de pression et de température diffèrent de celles du stockage d'origine engendre de l'évaporation du gaz naturel liquéfié, pour des raisons de température (réservoir chaud) et/ou pression (flash du liquide). Ce cas de figure se présente dans les situations suivantes : transfert d'un navire souteur à un client, remplissage d'un méthanier au terminal, remise en froid des stockages à la fin du voyage retour à vide d'un méthanier.

La présente invention a notamment pour but de résoudre, en tout ou partie, les problèmes mentionnés ci-avant.

La présente invention peut consister en l'utilisation d'une installation qui est décrite notamment dans le document WO2009066044.

L'installation peut comprendre au minimum : un dispositif cryogénique destiné à transférer de la chaleur d'une source froide vers une source chaude via un fluide de travail ou gaz de cycle circulant dans un circuit de travail ou circuit de cycle fermé, le circuit de travail comprenant en série : une portion de compression isotherme ou sensiblement isotherme du fluide, une portion de refroidissement isobare ou sensiblement isobare du fluide, une portion de détente isotherme ou sensiblement isotherme du fluide et une portion de réchauffement isobare ou sensiblement isobare du fluide. La portion de compression comprend au moins deux compresseurs disposés en série, au moins un échangeur de refroidissement du fluide comprimé disposé à la sortie de chaque compresseur. La portion de détente comprend au moins une turbine de détente et au moins un échangeur de réchauffement du fluide détendu, les compresseurs et la ou les turbines de détente étant entrainés par au moins un moteur dit à haute vitesse. Le moteur comprend un arbre de sortie dont l'une des extrémités porte et entraine en rotation par accouplement direct un premier compresseur et dont l'autre extrémité porte et entraine en rotation par accouplement direct un second compresseur ou une turbine de détente.

Dans la présente invention, on entendra par "moteur à haute vitesse" des moteurs tournant typiquement à une vitesse de rotation de 10 000 tours par minute ou plusieurs dizaines de milliers de tours par minute. Un moteur basse vitesse tourne plutôt avec une vitesse de quelques milliers de tours par minute.

L'invention a pour objet une installation, pour stocker et refroidir un gaz liquéfié, par exemple un gaz naturel liquéfié, telle que définie dans la revendication 1.

Grâce à cette configuration d'installation et notamment du fait du circuit de refroidissement fermé et autonome, il n'est pas nécessaire de faire appel à un volume tampon de stockage de gaz de cycle, ce qui diminue la capacité fluidique totale du circuit. En effet, dans cette configuration, la mise en froid est réalisée initialement: le gaz de cycle est déjà à une pression déterminée et sur-dimensionnée dans tous les équipements du circuit de refroidissement.

En outre, cette configuration est compacte et peu encombrante, car il n'y a pas de distance importante entre les équipements du circuit de refroidissement. Cette distance réduite permet l'utilisation d'une quantité de gaz de cycle réduite et donc de ne pas augmenter trop la pression pour descendre en froid pour arriver à une pression d'opération. De plus, comme la turbine est reliée mécaniquement au compresseur par l'intermédiaire du moteur, l'installation peut fonctionner avec un unique compresseur, ce qui réduit le dimensionnement de l'installation et des liaisons fluidiques entre les différents équipements du circuit de refroidissement.

De plus, la ligne de connexion permet de refroidir un gaz liquéfié à refroidir provenant d'un contenant distinct et indépendant de l'installation.

Dans la présente demande et selon l'invention, on entendra par "contenant distinct et indépendant de l'installation" un contenant qui ne fait pas partie de l'installation ni du circuit de refroidissement, par exemple, le contenant est sur le même navire, sur un autre navire ou à terre.

En outre, le dispositif de refroidissement ne nécessite pas de vannes entre le compresseur et la turbine, car il suffit de contrôler et commander la vitesse du moteur pour réguler le débit de fluide de refroidissement circulant dans le premier échangeur thermique. Ainsi, l'installation est particulièrement rapide à implanter et à mettre en service, ce qui est particulièrement avantageux lorsque l'installation doit être implantée sur un véhicule de transport de gaz liquéfié, par exemple sur un navire tel qu'un méthanier.

Lorsque l'installation est en service, le premier échangeur thermique permet de refroidir, via le gaz de cycle, du gaz liquéfié provenant du réservoir à une température inférieure à la température du gaz liquéfié contenu dans le réservoir. Ce refroidissement est usuellement dénommé « sous-refroidissement ».

L'installation comprend au moins une conduite de dérivation raccordée à la conduite d'injection, ladite conduite de dérivation étant configurée pour transférer une partie du gaz liquéfié refroidi vers un contenant distant, distinct et indépendant de l'installation.

Ceci permet d'alimenter au moins un contenant distinct et indépendant pour une utilisation de gaz liquéfié refroidi.

Selon une caractéristique de l'invention, la ligne d'alimentation est confondue au moins en partie avec la conduite de dérivation. Alternativement, la ligne d'alimentation est distincte de la conduite de dérivation.

Le moteur peut être relié

directement au compresseur. Le moteur peut être relié directement à la turbine.

Selon une caractéristique possible, l'installation comprend en outre une pompe configurée pour alimenter le dispositif de refroidissement en gaz liquéfié à l'état liquide provenant du réservoir. En d'autres termes, le circuit de refroidissement est relié fluidiquement à la pompe.

Selon une caractéristique possible, la pompe est agencée dans la région inférieure du réservoir.

Selon une caractéristique de l'invention, la sortie de la turbine est reliée fluidiquement directement au premier échangeur thermique.

Selon une caractéristique de l'invention, la sortie du compresseur est relié fluidiquement indirectement au premier échangeur thermique.

Selon une caractéristique de l'invention, le circuit de refroidissement comprend en outre un deuxième échangeur thermique configuré pour opérer un échange thermique entre le gaz de cycle comprimé provenant du compresseur et du gaz de cycle détendu provenant de la turbine.

Selon une caractéristique de l'invention, l'entrée du compresseur est reliée fluidiquement à la sortie de la turbine sans organe intermédiaire autre que le premier échangeur thermique et le deuxième échangeur thermique.

Selon une autre caractéristique possible, la turbine est reliée fluidiquement au premier échangeur thermique par un premier conduit de liaison, sans composant intermédiaire.

Selon une autre caractéristique possible, le compresseur est relié fluidiquement au premier échangeur thermique par un deuxième conduit de liaison.

Selon une caractéristique possible, le circuit de refroidissement comprend au moins un premier organe de liaison reliant mécaniquement le moteur au compresseur, et au moins un deuxième organe de liaison reliant mécaniquement le moteur à la turbine.

Selon une autre caractéristique possible, le premier organe de liaison comprend un premier arbre mobile en rotation.

Selon une autre caractéristique de possible, le deuxième organe de liaison comprend un deuxième arbre mobile en rotation.

Selon une caractéristique possible, le circuit de refroidissement est configuré pour fonctionner selon un cycle de Brayton. Dans la présente demande, on entendra par « cycle de Brayton », un cycle thermodynamique développé par George Brayton que réalise un gaz, appelé dans la présente invention gaz de cycle.

Selon une caractéristique de l'invention, le circuit de refroidissement comprend un troisième échangeur thermique configuré pour réaliser un échange thermique entre le gaz de cycle et un fluide à température ambiante par exemple de l'eau ou un fluide refroidissant, ce qui permet d'évacuer la chaleur du gaz de cycle vers l'extérieur.

Selon une caractéristique de l'invention, l'organe d'injection est agencé dans la région supérieure du réservoir. En d'autres termes, l'organe d'injection injecte le gaz liquéfié refroidi dans la phase vapeur, c'est-à-dire au-dessus du niveau du gaz liquéfié à l'état liquide.

En variante, l'organe d'injection est agencé dans la région inférieure du réservoir. En d'autres termes, l'organe d'injection injecte le gaz liquéfié refroidi dans la phase liquide, c'est-à-dire en-dessous du niveau du gaz liquéfié à l'état liquide.

Selon une caractéristique possible, l'organe d'injection comprend plusieurs buses d'injection agencées en série et/ou en parallèle

Selon une caractéristique de l'invention, le circuit de refroidissement est configuré pour refroidir du gaz liquéfié provenant du réservoir à une température comprise entre 35 K et 150 K, par exemple égale à 110K ou 80 K.

Selon une autre caractéristique possible, le circuit de refroidissement est configuré pour refroidir du gaz liquéfié provenant du réservoir à raison d'un débit compris entre 5m³/h et 50m³/h.

Selon une caractéristique de l'invention, le réservoir contient un gaz liquéfié sélectionné dans le groupe constitué par un gaz naturel liquéfié, ou autre gaz riche en méthane comme le bio-méthane, l'azote, l'oxygène, l'argon et leurs mélanges.

Selon une caractéristique possible, le circuit de refroidissement contient un fluide de refroidissement sélectionné dans le groupe comprenant par de l'azote, l'argon, le néon, l'hélium, et leurs mélanges.

Selon une caractéristique de l'invention, la conduite de dérivation comprend une extrémité terminale comprenant un raccord destiné à être raccordé à un contenant distinct.

Selon l'invention, la conduite de dérivation comprend une vanne, notamment une vanne d'isolation.

L'invention a également pour objet un procédé d'utilisation d'une installation selon l'invention pour un gaz liquéfié, par exemple un gaz naturel liquéfié, le procédé comprenant au moins les étapes suivantes :
- recevoir au moins partiellement du gaz liquéfié provenant d'un contenant distinct et indépendant de l'installation selon l'invention via la ligne de connexion reliant fluidiquement le au moins un réservoir au contenant distant, distinct et indépendant de l'installation,
- alimenter le circuit de refroidissement en gaz liquéfié provenant du réservoir,
- refroidir le gaz liquéfié provenant du réservoir au moyen du circuit de refroidissement, et
- injecter le gaz liquéfié refroidi dans le réservoir au moyen de l'organe d'injection.

Selon une caractéristique de l'invention, le procédé comprend une étape de transfert réalisée après l'injection du gaz liquéfié refroidi, l'étape de transfert consistant à transférer au moins une partie du gaz liquéfié refroidi vers au moins un contenant distant, distinct et indépendant de ladite installation au moyen de la conduite d'injection et de la conduite de dérivation de l'installation.

Avantageusement, le transfert du gaz liquéfié peut être partiel ou total suivant le nombre de réservoirs de l'installation et suivant la quantité de gaz liquéfié refroidi demandé.

Selon une caractéristique possible, l'installation utilisée comprend au moins deux réservoirs configurés pour contenir du gaz liquéfié, ledit procédé selon l'invention étant mis en œuvre lors d'un trajet au cours duquel les réservoirs sont pleins.

Après livraison au moins un réservoir peut être vide (vide ou quasi vide de liquide).

Selon une caractéristique de l'invention, le procédé comprend une étape supplémentaire de remise en froid du au moins un réservoir vide de l'installation ou d'un ou plusieurs autres contenants vides d'au moins une autre installation, l'étape de remise en froid consistant à :
- transférer du gaz liquéfié refroidi restant dans le au moins un réservoir de l'installation vers un ou plusieurs contenants vides d'au moins une autre installation ou
- à transférer du gaz liquéfié refroidi restant dans au moins un contenant d'au moins une autre installation vers le au moins un réservoir vide de l'installation ou
- lorsque l'installation comprend au moins deux réservoirs dont un est vide et l'autre non vide, à transférer du gaz liquéfié refroidi restant dans le réservoir non vide vers le réservoir vide.

C'est-à-dire que, en vue notamment d'un trajet de l'installation (sur un bateau), au lieu de conserver un ou plusieurs réservoirs vides, du gaz liquéfié est transféré d'un réservoir non vide vers un ou plusieurs autres réservoir vides notamment pour les maintenir en froid.

Avantageusement, cette étape de remise en froid est réalisée après un déchargement de gaz liquéfié et avant un remplissage ultérieur du ou des réservoirs de l'installation ou du ou des contenants d'au moins une autre installation.

Avantageusement, cette étape de remise en froid est réalisée en continu pour éviter de laisser des réservoirs vides et chauds et pour permettre de lisser la charge thermique afin de limiter les pertes liées au pic final de vaporisation de gaz liquéfié.

L'avantage est de conserver ainsi uniquement du liquide dans les réservoirs d'un bateau permettant le voyage retour sans considérer les pertes de mise en froid à l'arrivée.

Ceci permet d'augmenter au final la quantité de liquide transportée à destination dans le même bateau.

Selon une caractéristique possible, l'étape de remise en froid est réalisée lors d'un trajet au cours duquel au moins un des réservoirs est vide.

Par ailleurs, la présente invention a également pour objet un véhicule de transport, par exemple un navire de transport, pour transporter un gaz liquéfié, par exemple un gaz naturel liquéfié, le véhicule de transport étant caractérisé en ce qu'il comprend une installation selon l'invention.

Les modes de réalisation et les variantes mentionnés ci-avant peuvent être pris isolément ou selon toute combinaison techniquement possible, dans le cadre des revendications.

L'invention sera mieux comprise, grâce à la description ci-après, qui se rapporte à des modes de réalisation selon la présente invention, donnés à titre d'exemples non limitatifs et expliqués avec référence aux dessins schématiques annexés, dans lesquels:
- la figure 1 est une vue schématique de l' installation
- la figure 2 est une vue schématique d'un dispositif de refroidissement composant l'installation de la figure 1 ;
- la figure 3 est une vue schématique de l' installation;
   et
- la figure 4A est une représentation graphique simplifiée illustrant la répartition de la consommation du gaz naturel vaporisé sur un bateau en fonction du temps vers le moteur, vers une torche et vers un système de reliquéfaction selon l'art antérieur,
- la figure 4B est une représentation graphique simplifiée similaire à celle de la figure 4A illustrant la répartition de la consommation du gaz naturel vaporisé sur un bateau en fonction du temps vers le moteur, vers une torche et vers un système de reliquéfaction selon un exemple de l'invention.

Comme illustré en figure 1, l'installation 1 comprend un réservoir 4 comprenant une région inférieure 4.1 destinée à contenir du gaz liquéfié 2 à l'état liquide et une région supérieure 4.2 destinée à contenir les vapeurs du gaz liquéfié 2. En outre, l'installation 1 comprend un circuit de refroidissement 10, illustré notamment en figure 2. Le circuit 10 de refroidissement est situé à l'extérieur du réservoir, c'est-à-dire que le gaz liquéfié est refroidi (uniquement) à l'extérieur du réservoir. C'est-à-dire que le gaz liquéfié est prélevé dans le réservoir, est refroidi hors du réservoir puis réinjecté refroidi dans le réservoir. Le dispositif 10 de refroidissement est relié au fluide à l'intérieur du réservoir 4 via une conduite de prélèvement qui plonge dans le réservoir. Le réservoir 4 est équipé d'une pompe 22 qui permet d'amener le gaz liquéfié à l'état liquide dans le circuit de refroidissement de manière pour le refroidir et d'au moins un organe d'injection 20 qui permet de réinjecter le gaz liquéfié refroidi dans le réservoir 4. L'organe d'injection comprend une conduite de retour qui relie le dispositif de refroidissement (externe au réservoir) avec l'intérieur du réservoir 4 et comprend l'organe d'injection 20. Avantageusement, l'organe d'injection 20 peut comprendre plusieurs buses.

En outre et comme illustré en figure 1, l'installation 1 comprend une ligne de connexion 31 configurée pour acheminer du gaz à liquéfié d'au moins un contenant 100 distant, distinct et indépendant de l'installation 1 vers le réservoir de l'installation.

En figure 3, l'installation 1 comprend une conduite d'injection 30 reliant fluidiquement le circuit de refroidissement et l'organe d'injection 20, et au moins une conduite de dérivation 32 raccordée à la conduite d'injection 30 et destinée à transférer une partie du gaz liquéfié 2 refroidi vers un contenant (non représenté) distant, distinct et indépendant de l'installation 1.

Par exemple, un autre réservoir 4 est représenté en pointillé à la figure 3. Ce réservoir 4 de la même installation ou d'une autre installation peut être alimenté en gaz liquéfié via la conduite 32 de dérivation et un organe d'injection 20 respectif le cas échéant.

La conduite de dérivation 32 et la ligne de connexion 31 sont installées sur la même installation.

Comme illustré en figure 2 et quelle que soit la configuration de l'installation 1, le circuit de refroidissement 10 est fermé et autonome et est configuré pour être alimenté en gaz liquéfié 2 à l'état liquide provenant du réservoir 4. Le circuit de refroidissement 10 comprend au moins un compresseur 12 configuré pour comprimer un gaz de cycle 3, au moins un moteur 14, au moins une turbine 18, et au moins un premier échangeur thermique 16 configuré pour opérer un échange thermique entre du gaz liquéfié 2 et le gaz de cycle.

Comme on peut le voir en figure 2, le moteur 14 étant relié mécaniquement d'une part au compresseur 12 afin d'entrainer le compresseur 12 et d'autre part à la turbine 18 afin que la turbine 18 entraine le moteur 14.

Le circuit de refroidissement 10 comprend en outre, un deuxième échangeur thermique 24 configuré pour opérer un échange thermique entre le gaz de cycle 3 comprimé et du gaz de cycle 3 détendu, comme illustré en figure 2.

Le circuit de refroidissement 10 comprend en outre, un troisième échangeur thermique 26 configuré pour opérer un échange thermique entre le gaz de cycle 3 comprimé et de l'eau ou de l'air ou tout autre fluide de refroidissement provenant d'une source extérieure.

Dans le cas où un ou des réservoirs 4 contient du gaz naturel liquéfié sur un véhicule, notamment un bateau, le gaz naturel qui se vaporise peut être utilisé comme combustible pour un moteur du véhicule et le gaz en excès est brûlé dans une torche par exemple.

La figure 4A illustre la répartition de la consommation (axe des ordonnées y en tonnes par jour) du gaz naturel vaporisé sur un bateau en fonction du temps (axe des abscisses x) vers le moteur (C : partie avec hachures horizontales), vers la torche (A : partie avec hachures inclinées) et vers le système de reliquéfaction (B : partie sans hachures) pour une installation connue.

La figure 4B illustre la répartition de la consommation en tonnes par jour (axe y) du gaz naturel vaporisé sur un bateau en fonction du temps (axe x) vers le moteur (C), vers la torche (A) et vers le système de reliquéfaction (B) pour l'installation selon l'invention.

On constate que selon l'installation connue (figure 4A), des pertes de gaz vaporisé persistent en fin de trajet car les moteurs et l'installation ne sont pas dimensionnés pour récupérer ce gaz. Tandis qu'en figure 4B, grâce à l'installation selon l'invention, il n'existe plus de pic en fin de trajet, les pertes sont minimes grâce notamment au système de remise en froid des réservoirs.

## Revendications

1. Installation (1) pour stocker et refroidir un gaz liquéfié, par exemple un gaz naturel liquéfié, l'installation comprenant: - au moins un réservoir (4) configuré pour contenir du gaz liquéfié (2), ledit réservoir (4) comprenant au moins une région inférieure (4.1) destinée à contenir le gaz liquéfié (2) à l'état liquide, et au moins une région supérieure (4.2) destinée à contenir les vapeurs du gaz liquéfié (2), - au moins un circuit de refroidissement (10) fermé situé à l'extérieur du réservoir (4) et configuré pour être alimenté en gaz liquéfié (2) à l'état liquide provenant du réservoir (4), le circuit de refroidissement (10) comprenant au moins un premier échangeur thermique (16) configuré pour opérer un échange thermique à l'extérieur du réservoir entre du gaz liquéfié (2) à l'état liquide provenant du réservoir (4) et un gaz de cycle (3), par exemple de l'azote, de façon à refroidir du gaz liquéfié (2) provenant du réservoir (4) lorsque l'installation est en service, et - au moins un organe d'injection (20) relié fluidiquement au circuit de refroidissement (10) via une conduite (30) d'injection, l'organe d'injection (20) étant configuré pour réinjecter dans le réservoir le gaz liquéfié (2) refroidi, - au moins une ligne de connexion (31) configurée pour récupérer un gaz à refroidir (2) d'au moins un contenant (100) distant, distinct et indépendant de l'installation, ladite ligne de connexion (31) étant reliée fluidiquement au réservoir (4) de l'installation, l'installation (1) étant **caractérisée en ce que** le circuit de refroidissement (10) comprend au moins un compresseur (12) configuré pour comprimer un gaz de cycle (3), au moins un moteur (14), et au moins une turbine (18), le moteur (14) est relié mécaniquement d'une part au compresseur (12) afin d'entraîner le compresseur (12) et d'autre part à la turbine (18) afin que la turbine (18) entraîne le moteur (14), et **en ce que** l'installation comprend au moins une conduite de dérivation (32) raccordée à la conduite d'injection (30), ladite conduite de dérivation comprenant une vanne, notamment une vanne d'isolation et étant configurée pour transférer une partie du gaz liquéfié (2) refroidi vers un contenant distant, distinct et indépendant de l'installation.

2. Installation selon la revendication 1, dans laquelle la sortie de la turbine (18) est reliée fluidiquement directement à l'entrée du premier échangeur thermique (16).

3. Installation selon l'une quelconque des revendications 1 à 2 dans laquelle la sortie du compresseur (12) est relié fluidiquement indirectement au premier échangeur thermique (16).

4. Installation selon l'une quelconque des revendications 1 à 3 dans laquelle le circuit de refroidissement (10) comprend en outre un deuxième échangeur thermique (24) configuré pour opérer un échange thermique entre le gaz de cycle (3) comprimé provenant du compresseur (12) et du gaz de cycle (3) détendu provenant de la turbine (18).

5. Installation selon la revendication 4 dans laquelle l'entrée du compresseur (12) est reliée fluidiquement à la sortie de la turbine (18) sans organe intermédiaire autre que le premier échangeur thermique (16) et le deuxième échangeur thermique (24).

6. Installation selon l'une quelconque des revendications 1 à 5 dans laquelle le circuit de refroidissement (10) comprend au moins un premier organe de liaison reliant mécaniquement le moteur (14) au compresseur (12), et au moins un deuxième organe de liaison reliant mécaniquement le moteur (14) à la turbine (18).

7. Installation selon l'une quelconque des revendications 1 à 6 dans laquelle le circuit de refroidissement (10) comprend un troisième échangeur thermique (26) configuré pour réaliser un échange thermique entre le gaz de cycle (3) et un fluide à température ambiante par exemple de l'eau ou un fluide refroidissant.

8. Installation selon l'une quelconque des revendications 1 à 7, dans laquelle l'organe d'injection (20) est agencé dans la région supérieure (4.2) du réservoir (4).

9. Installation selon l'une quelconque des revendications précédentes, dans laquelle le circuit de refroidissement est configuré pour refroidir du gaz liquéfié provenant du réservoir à une température comprise entre 35 K et 150 K, par exemple égale à 110K ou 80 K

10. Installation selon l'une quelconque des revendications précédentes, dans laquelle le réservoir (4) contient un gaz liquéfié sélectionné dans le groupe constitué par un gaz naturel liquéfié, ou autre gaz riche en méthane comme le bio-méthane, l'azote, l'oxygène, l'argon et leurs mélanges.

11. Installation selon l'une quelconque des revendications précédentes, dans laquelle le circuit de refroidissement (10) contient un fluide de refroidissement sélectionné dans le groupe comprenant par de l'azote, l'argon, le néon, l'hélium, et leurs mélanges.

12. Procédé d'utilisation d'une installation selon l'une quelconque des revendications précédentes, pour un gaz liquéfié, le procédé comprenant au moins les étapes suivantes :
- recevoir au moins partiellement du gaz liquéfié provenant d'un contenant distinct et indépendant de l'installation (1) via la ligne de connexion (31) reliant fluidiquement le au moins un réservoir (4) au contenant (100) distant, distinct et indépendant de l'installation,
- alimenter le circuit de refroidissement (10) en gaz liquéfié (2) provenant du réservoir (4),
- refroidir le gaz liquéfié (2) provenant du réservoir (4) au moyen du circuit de refroidissement (10), et
- injecter le gaz liquéfié (2) refroidi dans le réservoir (4) au moyen de l'organe d'injection (20).

13. Procédé selon la revendication 12, comprenant une étape de transfert réalisée après l'injection du gaz liquéfié refroidi, l'étape de transfert consistant à transférer au moins une partie du gaz liquéfié refroidi vers au moins le contenant distant, distinct et indépendant de l'installation ou vers un autre contenant distant, distinct et indépendant de l'installation, au moyen de la conduite d'injection et de la conduite de dérivation de l'installation.

14. Procédé selon la revendication 13, comprenant une étape supplémentaire de remise en froid du au moins un réservoir de l'installation ou d'un ou plusieurs autres contenants vides d'au moins une autre installation, l'étape de remise en froid consistant à :
- transférer du gaz liquéfié refroidi restant dans le au moins un réservoir de l'installation vers un ou plusieurs contenants vides d'au moins une autre installation ou
- à transférer du gaz liquéfié refroidi restant dans au moins un contenant d'au moins une autre installation vers le au moins un réservoir vide de l'installation ou
- lorsque l'installation comprend au moins deux réservoirs dont un est vide et l'autre non vide, à transférer du gaz liquéfié refroidi restant dans le réservoir non vide vers le réservoir vide.

15. Véhicule de transport par exemple un navire de transport, pour transporter un gaz liquéfié, par exemple un gaz naturel liquéfié, le véhicule de transport étant **caractérisé en ce qu'**il comprend une installation selon l'une quelconque des revendications 1 à 11.

## Patentansprüche

1. Anlage (1) zum Lagern und Kühlen eines verflüssigten Gases, beispielsweise eines verflüssigten Erdgases, wobei die Anlage umfasst:
- mindestens einen Behälter (4), der dazu ausgestaltet ist, verflüssigtes Gas (2) zu enthalten, wobei der Behälter (4) mindestens eine untere Region (4.1), die dazu bestimmt ist, das verflüssigte Gas (2) im flüssigen Zustand zu enthalten, und mindestens eine obere Region (4.2), die dazu bestimmt ist, die Dämpfe des verflüssigten Gases (2) zu enthalten, umfasst,
- mindestens einen geschlossenen Kühlkreislauf (10), der außerhalb des Behälters (4) gelegen ist und dazu ausgestaltet ist, mit aus dem Behälter (4) kommendem verflüssigtem Gas (2) im flüssigen Zustand versorgt zu werden, wobei der Kühlkreislauf (10) mindestens einen ersten Wärmetauscher (16) umfasst, der dazu ausgestaltet ist, einen Wärmeaustausch außerhalb des Behälters zwischen aus dem Behälter (4) kommendem verflüssigtem Gas (2) im flüssigen Zustand und einem Zyklusgas (3), beispielsweise Stickstoff, vorzunehmen, so dass aus dem Behälter (4) kommendes verflüssigtes Gas (2) gekühlt wird, wenn die Anlage in Betrieb ist, und
- mindestens ein Einspritzglied (20), das mit dem Kühlkreislauf (10) über eine Einspritzleitung (30) fluidisch verbunden ist, wobei das Einspritzglied (20) dazu ausgestaltet ist, das gekühlte verflüssigte Gas (2) wieder in den Behälter einzuspritzen,
- mindestens eine Anschlussleitung (31), die dazu ausgestaltet ist, ein zu kühlendes Gas (2) mindestens eines von der Anlage entfernten, verschiedenen und unabhängigen Behältnisses (100) zurückzuführen, wobei die Anschlussleitung (31) mit dem Behälter (4) der Anlage fluidisch verbunden ist, wobei die Anlage (1) **dadurch gekennzeichnet ist, dass** der Kühlkreislauf (10) mindestens einen Verdichter (12), der dazu ausgestaltet ist, ein Zyklusgas (3) zu verdichten, mindestens einen Motor (14) und mindestens eine Turbine (18) umfasst, der Motor (14) mechanisch zum einen mit dem Verdichter (12) verbunden ist, um den Verdichter (12) anzutreiben, und zum anderen mit der Turbine (18), damit die Turbine (18) den Motor (14) antreibt, und dadurch, dass die Anlage mindestens eine Abzweigleitung (32) umfasst, die an die Einspritzleitung (30) angeschlossen ist, wobei die Abzweigleitung ein Ventil umfasst, insbesondere ein Absperrventil, und dazu ausgestaltet ist, einen Teil des gekühlten verflüssigten Gases (2) zu einem von der Anlage entfernten, verschiedenen und unabhängigen Behältnis zu transferieren.

2. Anlage nach Anspruch 1, bei welcher der Auslass der Turbine (18) mit dem Einlass des ersten Wärmetauschers (16) direkt fluidisch verbunden ist.

3. Anlage nach einem der Ansprüche 1 bis 2, bei welcher der Auslass des Verdichters (12) mit dem ersten Wärmetauscher (16) indirekt fluidisch verbunden ist.

4. Anlage nach einem der Ansprüche 1 bis 3, bei welcher der Kühlkreislauf (10) ferner einen zweiten Wärmetauscher (24) umfasst, der dazu ausgestaltet ist, einen Wärmeaustausch zwischen dem vom Verdichter (12) kommenden verdichteten Zyklusgas (3) und dem von der Turbine (18) kommenden entspannten Zyklusgas (3) vorzunehmen.

5. Anlage nach Anspruch 4, bei welcher der Einlass des Verdichters (12) mit dem Auslass der Turbine (18) ohne ein anderes Zwischenglied außer dem ersten Wärmetauscher (16) und dem zweiten Wärmetauscher (24) fluidisch verbunden ist.

6. Anlage nach einem der Ansprüche 1 bis 5, bei welcher der Kühlkreislauf (10) mindestens ein erstes Verbindungsglied, das den Motor (14) mechanisch mit dem Verdichter (12) verbindet, und mindestens ein zweites Verbindungsglied, das den Motor (14) mechanisch mit der Turbine (18) verbindet, umfasst.

7. Anlage nach einem der Ansprüche 1 bis 6, bei welcher der Kühlkreislauf (10) einen dritten Wärmetauscher (26) umfasst, der dazu ausgestaltet ist, einen Wärmeaustausch zwischen dem Zyklusgas (3) und einem Fluid auf Umgebungstemperatur, beispielsweise Wasser oder ein Kühlmittel, vorzunehmen.

8. Anlage nach einem der Ansprüche 1 bis 7, bei der das Einspritzglied (20) in der oberen Region (4.2) des Behälters (4) angeordnet ist.

9. Anlage nach einem der vorhergehenden Ansprüche, bei welcher der Kühlkreislauf dazu ausgestaltet ist, aus dem Behälter kommendes verflüssigtes Gas auf eine Temperatur zwischen 35 K und 150 K, die beispielsweise 110 K oder 80 K beträgt, zu kühlen.

10. Anlage nach einem der vorhergehenden Ansprüche, bei welcher der Behälter (4) ein verflüssigtes Gas enthält, das aus der Gruppe gewählt ist, die aus einem verflüssigten Erdgas oder einem anderen methanreichen Gas wie Bio-Methan, Stickstoff, Sauerstoff, Argon und ihren Mischungen besteht.

11. Anlage nach einem der vorhergehenden Ansprüche, bei welcher der Kühlkreislauf (10) ein Kühlmittel enthält, das aus der Gruppe gewählt ist, die Stickstoff, Argon, Neon, Helium und ihre Mischungen umfasst.

12. Verfahren zur Verwendung einer Anlage nach einem der vorhergehenden Ansprüche bei einem verflüssigten Gas, wobei das Verfahren mindestens die folgenden Schritte umfasst:
- mindestens partielles Aufnehmen von verflüssigtem Gas, das aus einem von der Anlage (1) verschiedenen und unabhängigen Behältnis kommt, über die Anschlussleitung (31), die den mindestens einen Behälter (4) mit dem von der Anlage entfernten, verschiedenen und unabhängigen Behältnis (100) fluidisch verbindet,
- Versorgen des Kühlkreislaufs (10) mit verflüssigtem Gas (2), das aus dem Behälter (4) kommt,
- Kühlen des verflüssigten Gases (2), das aus dem Behälter (4) kommt, mittels des Kühlkreislaufs (10) und
- Einspritzen des gekühlten verflüssigten Gases (2) in den Behälter (4) mittels des Einspritzglieds (20).

13. Verfahren nach Anspruch 12, umfassend einen Transferschritt, der nach dem Einspritzen des gekühlten verflüssigten Gases ausgeführt wird, wobei der Transferschritt darin besteht, mindestens einen Teil des gekühlten verflüssigten Gases zu mindestens dem von der Anlage entfernten, verschiedenen und unabhängigen Behältnis oder zu einem anderen von der Anlage entfernten, verschiedenen und unabhängigen Behältnis mittels der Einspritzleitung und der Abzweigleitung der Anlage zu transferieren.

14. Verfahren nach Anspruch 13, umfassend einen zusätzlichen Schritt des erneuten Kühlens des mindestens einen Behälters der Anlage oder eines oder mehrerer anderer leerer Behältnisse mindestens einer anderen Anlage, wobei der Schritt des erneuten Kühlens darin besteht:
- gekühltes verflüssigtes Gas, das in dem mindestens einen Behälter der Anlage verbleibt, zu einem oder mehreren leeren Behältnissen mindestens einer anderen Anlage zu transferieren oder
- gekühltes verflüssigtes Gas, das in mindestens einem Behältnis mindestens einer anderen Anlage verbleibt, zu dem mindestens einen leeren Behälter der Anlage zu transferieren oder
- wenn die Anlage mindestens zwei Behälter umfasst, von denen einer leer und der andere nicht leer ist, gekühltes verflüssigtes Gas, das in dem nicht leeren Behälter verbleibt, zu dem leeren Behälter zu transferieren.

15. Transportfahrzeug, beispielsweise ein Transportschiff, um ein verflüssigtes Gas, beispielsweise ein verflüssigtes Erdgas, zu transportieren, wobei das Transportfahrzeug **dadurch gekennzeichnet ist, dass** es eine Anlage nach einem der Ansprüche 1 bis 11 umfasst.

## Claims

1. Facility (1) for storing and cooling a liquefied gas, for example a liquefied natural gas, the facility comprising: - at least one tank (4) configured to contain liquefied gas (2), said tank (4) comprising at least one lower region (4.1) intended to contain the liquefied gas (2) in the liquid state, and at least one upper region (4.2) intended to contain the vapours of the liquefied gas (2), - at least one closed cooling circuit (10) situated outside the tank (4) and configured to be supplied with liquefied gas (2) in the liquid state coming from the tank (4), the cooling circuit (10) comprising at least one first heat exchanger (16) configured to effect a heat exchange outside the tank between liquefied gas (2) in the liquid state coming from the tank (4) and a cycle gas (3), for example nitrogen, so as to cool liquefied gas (2) coming from the tank (4) when the facility is in service, and - at least one injection member (20) fluidically connected to the cooling circuit (10) via an injection pipe (30), the injection member (20) being configured to reinject the cooled liquefied gas (2) into the tank, - at least one connection line (31) configured to recover a gas to be cooled (2) from at least one remote container (100), which is separate and independent from the facility, said connection line (31) being fluidically connected to the tank (4) of the facility, the facility (1) being **characterized in that** the cooling circuit (10) comprises at least one compressor (12) configured to compress a cycle gas (3), at least one motor (14), and at least one turbine (18), the motor (14) being mechanically connected, on the one hand, to the compressor (12) in order to drive the compressor (12) and, on the other hand, to the turbine (18) so that the turbine (18) drives the motor (14), and **in that** the facility comprises at least one bypass pipe (32) connected to the injection pipe (30), said bypass pipe comprising a valve, in particular an isolation valve, and being configured to transfer some of the cooled liquefied gas (2) to a remote container, which is separate and independent from the facility.

2. Facility according to Claim 1, wherein the outlet of the turbine (18) is directly fluidically connected to the inlet of the first heat exchanger (16).

3. Facility according to either one of Claims 1 and 2, wherein the outlet of the compressor (12) is indirectly fluidically connected to the first heat exchanger (16).

4. Facility according to any one of Claims 1 to 3, wherein the cooling circuit (10) further comprises a second heat exchanger (24) configured to effect a heat exchange between the compressed cycle gas (3) coming from the compressor (12) and expanded cycle gas (3) coming from the turbine (18).

5. Facility according to Claim 4, wherein the inlet of the compressor (12) is fluidically connected to the outlet of the turbine (18) without an intermediate member other than the first heat exchanger (16) and the second heat exchanger (24).

6. Facility according to any one of Claims 1 to 5, wherein the cooling circuit (10) comprises at least one first connection member mechanically connecting the motor (14) to the compressor (12), and at least one second connection member mechanically connecting the motor (14) to the turbine (18).

7. Facility according to any one of Claims 1 to 6, wherein the cooling circuit (10) comprises a third heat exchanger (26) configured to perform a heat exchange between the cycle gas (3) and a fluid at ambient temperature, for example water or a coolant.

8. Facility according to any one of Claims 1 to 7, wherein the injection member (20) is arranged in the upper region (4.2) of the tank (4).

9. Facility according to any one of the preceding claims, wherein the cooling circuit is configured to cool liquefied gas coming from the tank to a temperature between 35 K and 150 K, for example equal to 110 K or 80 K.

10. Facility according to any one of the preceding claims, wherein the tank (4) contains a liquefied gas selected from the group consisting of a liquefied natural gas, or another methane-rich gas such as biomethane, nitrogen, oxygen, argon and mixtures thereof.

11. Facility according to any one of the preceding claims, wherein the cooling circuit (10) contains a coolant selected from the group comprising nitrogen, argon, neon, helium and mixtures thereof.

12. Method for using a facility according to any one of the preceding claims, for a liquefied gas, the method comprising at least the following steps:
- at least partially receiving liquefied gas coming from a container that is separate and independent from the facility (1) via the connection line (31) fluidically connecting the at least one tank (4) to the remote container (100), which is separate and independent from the facility,
- supplying the cooling circuit (10) with liquefied gas (2) coming from the tank (4),
- cooling the liquefied gas (2) coming from the tank (4) by means of the cooling circuit (10), and
- injecting the cooled liquefied gas (2) into the tank (4) by means of the injection member (20).

13. Method according to Claim 12, comprising a transfer step performed after the injection of the cooled liquefied gas, the transfer step consisting in transferring at least some of the cooled liquefied gas to at least the remote container, which is separate and independent from the facility, or to another remote container, which is separate and independent from the facility, by means of the injection pipe and the bypass pipe of the facility.

14. Method according to Claim 13, comprising an additional step of re-cooling the at least one tank of the facility or one or more other empty containers of at least one other facility, the re-cooling step consisting in:
- transferring cooled liquefied gas remaining in the at least one tank of the facility to one or more empty containers of at least one other facility, or
- transferring cooled liquefied gas remaining in at least one container of at least one other facility to the at least one empty tank of the facility, or
- transferring, when the facility comprises at least two tanks, one of which is empty and the other one of which is not empty, cooled liquefied gas remaining in the non-empty tank to the empty tank.

15. Transport vehicle, for example a transport ship, for transporting a liquefied gas, for example a liquefied natural gas, the transport vehicle being **characterized in that** it comprises a facility according to any one of Claims 1 to 11.
